# EUROPÄISCHE PATENTSCHRIFT

(11) **EP 0 423 494 B1**
(45) Veröffentlichungstag und Bekanntmachung des Hinweises auf die Patenterteilung: **10.02.1993**
(21) Anmeldenummer: 90117841.8
(22) Anmeldetag: 17.09.1990
(51) Int. Cl.: F02D 41/22

(54) **Verfahren und Vorrichtung zum Überprüfen der Funktionsfähigkeit von Sensoren in einem Fahrzeug**
Process and device for verifying the operation of sensors in a vehicle
Procédé et dispositif pour vérifier le fonctionnement de capteurs dans un véhicule

(30) Priorität: 18.10.1989 DE 3934723
(43) Veröffentlichungstag der Anmeldung: 24.04.1991
(73) Patentinhaber: ROBERT BOSCH GMBH, 70442 Stuttgart (DE)
(72) Erfinder: Bleuel, Klaus, Dipl.-Ing., D-6227 Oestrich-Winkel 1 (DE); Grosser, Martin, Dipl.-Ing., D-7000 Stuttgart 1 (DE)

(56) Entgegenhaltungen:
- GB-A- 2 133 906
- PATENT ABSTRACTS OF JAPAN, Band 10, Nr. 231 (M-506)[2287], 12. August 1986;& JP-A-61 65 049 (TOYOTA MOTOR CORP.) 03-04-1986

## Beschreibung

Die Erfindung betrifft ein Verfahren und eine Vorrichtung zum Überprüfen der Funktionsfähigkeit unterschiedlicher Sensoren an einem Fahrzeug.

### Stand der Technik

An Fahrzeugen werden zahlreiche Sensoren verwendet, um insbesondere die Funktionsfähigkeit der Brennkraftmaschine zu überprüfen. So muß z. B. zum Festlegen von Zündzeitpunkt und Einspritzmenge dauernd die Drehzahl überwacht werden. Fällt ein Sensor aus, stellt dies in der Regel ein Sicherheitsrisiko für den weiteren Betrieb des Fahrzeugs dar. Es ist daher dauernd die Funktionsfähigkeit der Sensoren zu überprüfen. Dies erfolgt insbesondere durch eine Plausibilitätsprüfung dahingehend, ob der Wert des empfangenen Signals im Vergleich mit dem Wert eines von einem anderen Sensor empfangenen Signals erwartet werden kann. Z. B. liegen in einem Fahrzeug verschiedene Signale vor, die direkt mit der Drehzahl gekoppelt sind. Zeigt ein erstes solches Signal eine hohe Drehzahl, ein zweites dagegen eine niedrige Drehzahl an, ist dies ein Zeichen dafür, daß einer der Sensoren, die die beiden Signale liefern, fehlerhaft arbeitet. Es wird dann ein Fehlersignal ausgegeben, das in der Regel dazu benutzt wird, einen Notlauf auszuführen. Verfahrensabläufe der vorstehenden Art sind z. B. in DE 31 45 732 A1 (US 815 308) beschrieben.

Aus DE 33 01 743 A1 (US 4.509.480) ist ein Verfahren bekannt, bei dem nicht eine Plausibilitätsprüfung zwischen zwei analogen Signalen ausgeführt wird, wie vorstehend erwähnt, sondern bei dem ein analoges Signal mit einem digitalen Signal von einem Schalter verglichen wird. Das analoge Signal ist eine Spannung, wie sie von einem sogenannten Pedalwertgeber abgegeben wird, also einem Potentiometer, dessen Drehachse mit der Drehachse eines Fahrpedals gekoppelt ist. Das digitale Signal ist das Signal von einem ebenfalls mit der Fahrpedalachse gekoppelten Schalter, der dann schaltet, wenn das Fahrpedal eine Minimalstellung erreicht, was Leerlauf anzeigt. Ein solcher Schalter wird Leergasschalter genannt. Zeigt nun das Signal vom Leergasschalter Leerlauf an, während das Signal vom Pedalwertgeber einem Spannungswert entspricht, der deutlich vom Leerlauf-Spannungswert unterschieden ist, ist dies ein Zeichen dafür, daß entweder der Pedalwertgeber oder der Leergasschalter defekt ist. Es wird wiederum ein Fehlersignal ausgegeben, das Notlaufbetrieb auslöst.

Entsprechende Schalter, die dann schalten, wenn Stellglieder eine Minimal- oder Maximalstellung einnehmen, werden an verschiedenen Bauteilen verwendet, z. B. am Bremspedal, an der Drosselklappe oder der Regelstange einer Einspritzpumpe. Für alle Signale solcher Schalter können Plausibilitätsprüfungen in bezug auf andere Signale durchgeführt werden.

Es hat sich herausgestellt, daß bei Plausibilitätsprüfungen, in denen die Signale von Schaltern verwendet werden, verschiedentlich Fehlersignale abgegeben werden, dann aber festgestellt wird, daß doch alle Sensoren, deren Signale der Plausibilitätsprüfung unterzogen wurden, ordnungsgemäß arbeiten.

Der Erfindung liegt die Aufgabe zugrunde, ein Verfahren zum Überprüfen der Funktionsfähigkeit von Sensoren in einem Fahrzeug anzugeben, das auch dann sehr zuverlässig arbeitet, wenn einer der Sensoren, deren Signale einer Plausibilitätsprüfung unterzogen werden, um die Funktionsfähigkeit zu ermitteln, ein Schalter ist. Der Erfindung liegt weiter die Aufgabe zugrunde, eine Vorrichtung zum Ausführen eines solchen Verfahrens anzugeben.

Die Erfindung ist für das Verfahren durch die Merkmale von Anspruch 1 und für die Vorrichtung durch die Merkmale von Anspruch 2 gegeben.

Von besonderem Vorteil ist es, wenn die Wartezeit, mit deren Ablauf erst der Plausibilitätsprüfung vertraut werden darf, dadurch realisiert wird, daß die Plausiblitätsprüfung ständig wiederholt wird und dabei ein Zählwert verändert wird. Mit jedem plausiblen Ergebnis wird der Zählwert auf einen Ausgangs-Zählwert gesetzt. Ergibt das Ergebnis der Plausibilitätsprüfung dagegen Unplausibilität, wird der Zählwert in einer vorgegebenen Richtung verändert, z. B. verringert. Erreicht er einen Fehler-Zählwert, z. B. den Wert Null, ist dies das Zeichen dafür, daß der Plausibilitätsprüfung, die Unplausibilität anzeigt, vertraut werden darf. Es wird dann das Fehlersignal ausgegeben. Der Ausgangs- und der Fehler-Zählwert und die Schrittweite beim Zählen sind so gesetzt, daß vom Zählen vom einen Wert zum anderen mit Sicherheit eine größere Zeitspanne vergeht, als sie der Prellzeitspanne entspricht.

Die erfindungsgemäße Vorrichtung weist ein übliches Prüfmittel zum Überprüfen auf Plausibilität und darüber hinaus ein Zeitbedingungsmittel auf, das überprüft, ob mit Erfülltsein einer Zeitbedingung noch Unplausibilität vorliegt. Die Vorrichtung verfügt über ein Zählmittel zum Ausführen des vorstehend genannten Zählverfahrens.

Es wird angemerkt, daß aus DE 34 23 404 A1 bereits ein Selbstüberwachungssystem mit Verzögerungsschaltung bekannt ist. Mit dem Ende des Motoranlassens wird eine vorbestimmte Wartezeit gestartet, die so bemessen ist, daß sich die Batteriespannung auf einen Normalpegel erholen kann, bis die Wartezeit abgelaufen ist. Erst dann werden Selbstüberwachungsvorgänge ausgeführt.

### Zeichnung

Die Erfindung wird im folgenden anhand von durch Figuren veranschaulichten Ausführungsbeispielen näher erläutert. Es zeigen:
Fig. 1A und B zeitkorrelierte Diagramme für die Signale von einem Pedalwertgeber bzw. einem Leergasschalter, zum Erläutern eines Plausibilitätsverfahrens mit Zeitbedingung;
Fig. 2 ein schematisches Schaltbild einer Vorrichtung zur Plausibilitätsprüfung, mit Sensoren, deren Signale der Prüfung unterzogen werden;
Fig. 3 ein Flußdiagramm eines Verfahrens zur Plausibilitätsprüfung, bei dem als Zeitbedingung der Ablauf einer Wartezeit gilt;
Fig. 4 ein Flußdiagramm eines Verfahrens zur Plausibilitätsprüfung, bei dem als erfüllte Zeitbedingung das Erreichen eines Fehler-Zählwertes gilt.

### Beschreibung von Ausführungsbeispielen

Im Diagramm gemäß Fig. 1A ist davon ausgegangen, daß das Fahrpedal von seiner Ruhelage aus mit gleichförmiger Geschwindigkeit verstellt wird, daß also der Verstellwinkel von Null ausgehend gleichförmig erhöht wird. Bei Verwendung eines Potentiometers als Pedalwertgeber, dessen Spannung sich linear mit Vergrößerung des Pedalverstellwinkels α erhöht, ergibt sich der in Fig. 1A dargestellt lineare Zusammenhang zwischen Ausgangsspannung U vom Pedalwertgeber PG über der Zeit t bzw. dem Verstellwinkel α.

In Fig. 1B ist das mit dem Ablauf von Fig. 1A zeitsynchrone logische Signal von einem Leergasschalter LGS dargestellt. Im Leerlauffall LL gibt der Schalter hohen Pegel "1" aus, während er im Nicht-Leerlauffall L̅L̅ niederen Pegel "0" ausgibt. Das Umschalten vom einen Bereich auf den anderen findet bei einem relativ niedrigen Fahrpedalwinkel statt. Dieser Winkel kann aufgrund von Hystereseeffekten in geringen Grenzen zwischen einem Winkel α1 und einem Winkel α2 schwanken, die in Fig. 1A eingezeichnet sind. Zum unteren Winkel α1 gehört eine untere Spannung U1 vom Pedalwertgeber, während zum oberen Winkel α2 des Hysteresebereichs eine obere Spannung U2 gehört.

Liegt die Spannung U vom Pedalwertgeber unterhalb der unteren Spannung U1, gibt der Leergasschalter jedoch das Signal L̅L̅ aus, oder liegt die Spannung vom Pedalwertgeber oberhalb der oberen Spannung U2, gibt aber der Leergasschalter das Signal LL aus, ist dies beide Male ein Zeichen dafür, daß einer der beiden Sensoren nicht ordnungsgemäß arbeitet. Liegt die Spannung zwischen der unteren Spannung U1 und der oberen Spannung U2, sind aufgrund der Hysterese beide Signale vom Leergasschalter zulässig, so daß in diesem Bereich keine Plausibilitätsprüfung durchgeführt werden kann.

In Fig. 1B ist im Detail dargestellt, daß das Signal vom Leergasschalter beim Umschalten vom Leerlaufzustand in den Nicht-Leerlaufzustand nicht in einfacher Weise von LL nach L̅L̅ springt, sondern daß innerhalb einer Zeitspanne t nach dem Auslösen des Schaltens mehrfach der hohe Pegel LL wieder erreicht wird. Es sei nun angenommen, daß das Signal vom Leergasschalter LGS wiederholt von einem Rechner abgetastet wird. Die Abtastzeitpunkte sind in Fig. 1B eingezeichnet und zugehörige Meßtakte sind mit n bis n + 3 bezeichnet. Der Meßtakt n ist der letzte vor dem Umschalten vom Leerlaufzustand auf den Nicht-Leerlaufzustand. Kurz nach diesem Meßtakt fällt das Signal vom Leergasschalter LGS vom hohen Pegel LL auf den niedrigen Pegel L̅L̅, um dann wegen Schalterprellens wieder auf den hohen Pegel zu steigen und von dort wiederum auf den niedrigen Pegel L̅L̅ zu fallen. Dieser niedrige Pegel liege gerade beim nächsten Meßtakt n + 1 vor. In Übereinstimmung mit dem nicht-leerlaufanzeigenden Signal vom Leergasschalter wird bei diesem Meßtakt festgestellt, daß die Spannung U vom Pedalwertgeber PWG oberhalb der oberen Spannung U2 liegt. Die Signale der beiden Sensoren sind somit plausibel zueinander.

Nach dem Meßtakt n + 1 wiederholt sich das Ansteigen auf den hohen Pegel LL und das Abfallen auf den niedrigen Pegel L̅L̅ noch dreimal. In Fig. 1B ist davon ausgegangen, daß der nächste Meßtakt n + 2 gerade dann auftritt, wenn das Signal vom prellenden Leergasschalter das letzte Mal den hohen Pegel LL erreicht. Dies zeigt Leerlauf an, während der Pedalwertgeber zugleich eine Spannung abgibt, die oberhalb der oberen Spannung U2 liegt. Die beiden Signale sind demgemäß nicht plausibel zueinander. Bei bekannten Verfahren zum Überprüfen der Funktionsfähigkeit von Sensoren wurde dementsprechend ein Fehlersignal ausgegeben, und es wurde Notlaufbetrieb eingeführt. Bei einem Verfahren, wie es weiter unten anhand der Fig. 3 und 4 beispielshaft erläutert wird, ist eine derartige durch Schalterprellen bedingte Fehldiagnose ausgeschlossen. Dies dadurch, daß noch das Erfülltsein einer Zeitbedingung überprüft wird.

Bevor die Verfahren gemäß den Fig. 3 und 4 näher erläutert werden, sei noch die Vorrichtungsdarstellung gemäß Fig. 2 kurz erläutert. Die Vorrichtung verfügt über einen üblichen Mikrocomputer 10 mit einem A/D-Wandler 11 und einem logischen Meßeingang 12. Dem A/D-Wandler 11 wird das Signal von einem Pedalwertgeber PWG 13 zugeführt, während der logische Meßeingang 12 das Signal von einem Leergasschalter LGS 14 erhält. Die beiden Sensoren, also der Pedalwertgeber 13 und der Leergasschalter 14 werden mit einer Versorgungsspannung VS von z. B. + 5 V versorgt. Für das unten anhand von Fig. 4 erläuterte Verfahren ist von Bedeutung, daß der Mikrocomputer 10 noch ein Zählwertregister 15 enthält.

Das Prüfprogramm gemäß Fig. 3 wird von einem Hauptprogramm aus aufgerufen. In einem ersten Schritt s1 wird die Spannung vom Pedalwertgeber PWG ermittelt. In einem Schritt s2 wird überprüft, ob die Spannung den Bereich gewechselt hat, also von <U1 nach >U2 oder umgekehrt. Gemäß dem Beispiel von Fig.1b wird zu den Meßtakten n und n+4 in Schritt s2 kein Bereichswechsel festgestellt, während für die Meßtakte n + 1 und n + 3 jeweils ein Bereichswechsel ermittelt wird. Auf einen festgestellten Bereichswechsel hin wird in einem Schritt s3 eine Wartezeit t` in Form eines Zählwertes gesetzt. Diese Wartezeit ist länger als die längste beobachtete Schalterprellzeit t. Nach dem Schritt s3 wird zum Hauptprogramm zurückgekehrt. Ist dieses wieder so weit durchlaufen, daß erneut das Prüfprogramm mit dem Schritt s1 und den Folgeschritten erreicht wird, wird bei den Meßtakten n+2 und n+3 jeweils die die Wartezeit t` neu gesetzt. Erst im Meßtakt n + 4 wird festgestellt, daß sich der vom Pedalwertgeber PWG angezeigte Bereich nicht geändert hat. Es wird daraufhin in einem Schritt s3` der Zeitzählwert um einen vorgegebenen Wert erniedrigt und in einem Schritt s4 wird überprüft, ob die Wartezeit abgelaufen ist. Dies ist beim Beispiel noch nicht der Fall, weswegen wiederum zum Hauptprogramm zurückgekehrt wird. Wird beim nächsten Durchlauf des Prüfprogramms, also beim Meßtakt n + 5, wieder der Schritt s4 erreicht, ist die Wartezeit t′ immer noch nicht abgelaufen, weswegen wieder in das Hauptprogramm übergegangen wird. Erst beim Meßtakt n + 6 ist die Wartezeit t′ abgelaufen, woraufhin sich an den Untersuchungsschritt s4 nun ein Schritt s5 anschließt, in dem die Stellung des Leergasschalters LGS ermittelt wird. In einem Schritt s6 wird die oben anhand der Fig. 1A und 1B erläuterte Plausibilitätsprüfung ausgeführt. Ergibt sich in einem Auswertungsschritt s7, daß die Signale nicht unplausibel zueinander sind, wird wieder das Hauptprogramm erreicht. Ergibt sich dagegen Unplausibilität, entspricht diese Feststellung einem Fehlersignal, das dafür sorgt, daß in einem Schritt s8 eine Fehleranzeige erfolgt, und eine Notlaufmaßnahme ergriffen wird. Danach wird auch in diesem Fall das Hauptprogramm erreicht. Wie die Notlaufmaßnahme beschaffen ist, hängt vom Einzelfall ab. Im Fall mit den wenigsten Auswirkungen besteht sie darin, daß auf redundante Signale umgeschaltet wird und lediglich durch die Fehleranzeige die Aufforderung besteht, den aufgetretenen Mangel zu beheben. In anderen Fällen werden irgendwelche Begrenzungsmaßnahmen ergriffen, z. B. wird die Drehzahl begrenzt, wenn diese noch meßbar ist, oder die Kraftstoffmenge wird begrenzt. In besonders kritischen Fällen, z. B. wenn ordnungsgemäßer Betrieb der Brennkraftmaschine oder der Bremsanlage nicht mehr gewährleistet werden kann, wird das Fahrzeug durch das Fehlersignal außer Kraft gesetzt.

Das Verfahren gemäß Fig. 3 wendet unmittelbar die Erkenntnis an, daß es zweckmäßig ist, nach dem Feststellen einer Stellungsänderung des Leergasschalters zunächst den Ablauf einer Wartezeit abzuwarten, bevor dem Ergebnis der Plausibilitätsprüfung vertraut wird. Auch das im folgenden beschriebene Verfahren gemäß Fig. 4 nutzt den Ablauf einer Wartezeit, jedoch in einer indirekten Weise, die zu einem geringeren Rechenaufwand führt, als er beim Verfahren gemäß Fig. 3 erforderlich ist.

Wiederum wird aus dem Hauptprogramm das Prüfprogramm mit einem ersten Schritt s4.1 erreicht. In diesem wird die Stellung des Leergasschalters LGS und die Spannung vom Pedalwertgeber PWG ermittelt. In einem sich anschließenden Schritt s4.2 wird die bereits mehrfach erwähnte Plausibilitätsprüfung durchgeführt. In einem Schritt s4.3 wird überprüft, ob Unplausibilität vorliegt. Ist dies nicht der Fall, wird in einem Schritt s4.4 der Zählwert Z eines Zählers auf einen Ausgangs-Zählwert A gesetzt, im Beispielsfall auf den Wert "4". Dann wird das Hauptprogramm fortgesetzt. Ergibt sich im Schritt s4.3 dagegen Unplausibilität, wird ein Schritt s4.5 erreicht, in dem überprüft wird, ob der Zählwert Z den Wert "0" erreicht hat. Ist dies nicht der Fall, wird in einem Schritt s4.6 der Zählwert Z um "1" erniedrigt. Es folgt das Hauptprogramm. Ergibt sich dagegen im Schritt s4.5, daß der Zähler bis auf den Zählwert "0" als Fehler-Zählwert heruntergezählt hat, entspricht diese Feststellung der Ausgabe eines Fehlersignals, das in einem Schritt s4.7 zu einer Fehleranzeige und Notlaufmaßnahmen führt. Auch dann folgt wieder das Hauptprogramm.

Das Verfahren gemäß Fig. 4 ist einfacher ausführbar als das gemäß Fig. 3, da es nicht erforderlich ist, eine Prüfung auf Änderung der Stellung des Leergasschalters auszuführen.

Der Ausgangs-Zählwert A, die Schrittweite beim Zählen und der Fehler-Zählwert werden so gesetzt, daß zusammen mit der Zeitspanne, die zwischen zwei Durchläufen des Prüfprogramms vergeht, gewährleistet ist, daß nur dann ein Fehlersignal ausgegeben wird, wenn mehr Unplausibilitätszustände auftreten, als sie innerhalb einer Schalterprellzeit festgestellt werden können.

Für die Ausführungsbeispiele wurden die Signale von einem Leergasschalter und einem Pedalwertgeber herangezogen, da für diese Signale eine zuverlässige Plausibilitätsprüfung aus Sicherheitsgründen von besonderer Bedeutung ist. Wird bei den Signalen von diesen Sensoren Unplausibilität festgestellt, sind immer einschneidende Notlaufmaßnahmen erforderlich. Man ist also bestrebt, unnötige Fehlersignale zu vermeiden. Andererseits ist es von größter Wichtigkeit, tatsächlich auftretende Fehler so schnell wie möglich sicher zu erkennen. Dafür ist das erfindungsgemäße Verfahren von besonderem Vorteil. Es läßt sich aber auf alle Verfahren zum Überprüfen der Funktionsfähigkeit von Sensoren anwenden, bei denen einer der Sensoren ein Schalter ist. Als Schalter wird hierbei jeder Sensor verstanden, dessen Signalpegel sich sprunghaft beim Überschreiten eines festgelegten Wertes der zu messenden Größe ändert.

Bei den Ausführungsbeispielen wurde davon ausgegangen, daß das Ausgeben des Fehlersignales zu einer Fehleranzeige und zum Ergreifen von Notlaufmaßnahmen führt. Je nach Anwendungsfall kann aber auf eine der beiden Maßnahmen verzichtet werden.

Im Ausführungsbeispiel wurde davon ausgegangen, daß von den beiden Sensoren, deren beide Signale auf Plausibilität geprüft werden, nur einer ein Schalter ist. Es können jedoch auch beide Sensoren Schalter sein.

Der Mikrocomputer 10 gemäß Fig. 2 ist zugleich Prüfmittel zum Ausführen der Plausibilitätsprüfung, wie auch Zeitbedingungsmittel zum Überprüfen des Erfülltseins der genannten Zeitbedingung, werde diese nun mit dem Verfahren gemäß Fig. 3 oder dem gemäß Fig. 4 oder einem anderen Verfahren überprüft.

## Patentansprüche

1. Verfahren zum Überprüfen der Funktionsfähigkeit unterschiedlicher Sensoren in einem Fahrzeug, von denen mindestens einer ein Schalter ist, mit folgenden Schritten:
- Ausführen einer Plausibilitätsprüfung, in der untersucht wird, ob ein Schaltersignal gegenüber anderen Sensorsignalen plausibel ist, und
- Ausgeben eines Fehlersignals dann, wenn die Uberprüfung ergibt, daß die der Plausibilitätsprüfung unterzogenen Signale zueinander unplausibel sind, und
- daß das Fehlersignal dann ausgegeben wird, wenn mit Erfülltsein einer Zeitbedingung nach einem Schaltvorgang eines Schalters, dessen Signal einer Plausibilitätsprüfung unterzogen wird, diese Prüfung Unplausibilität ergibt,
dadurch gekennzeichnet,
- daß die Plausibilitätsprüfung wiederholt durchgeführt wird,
- ein Zählwert um einen vorgegebenen Wert in eine vorgegebene Richtung verändert wird, wenn sich bei der Plausibilitätsprüfung Unplausibilität ergibt,
- dagegen der Zählwert auf einen Ausgangszählwert gesetzt wird, wenn sich bei der Plausibilitätsprüfung Plausibilität ergibt, und
- daß das Fehlersignal ausgegeben wird, wenn der Zählwert einen vorgegebenen Fehler-Zählwert erreicht, der sich sich von dem Ausgangs-Zählwert um mehr als den vorgegebenen Wert unterscheidet.

2. Vorrichtung zum Überprüfen der Funktionsfähigkeit von unterschiedlichen Sensoren in einem Fahrzeug, von denen mindestens einer ein Schalter ist,
- mit einem Prüfmittel (10) zum Ausführen einer Plausibilitätsprüfung, in der untersucht wird, ob ein Schaltersignal gegenüber anderen-Sensorsignalen plausibel ist, und das ein Fehlersignal ausgibt, wenn die Überprüfung ergibt, daß die der Plausibilitätsprüfung unterzogenen Signale zueinander unplausibel sind, sowie
- mit einem Zeitbedingungsmittel (10, 15) das das Erfülltsein einer Zeitbedingung prüft und dann ein Fehlersignal ausgibt, wenn mit Erfülltsein einer Zeitbedingung nach einem Schaltvorgang eines Schalters eine Plausibilitätsprüfung Unplausibilität ergibt,
dadurch gekennzeichnet,
- daß Mittel vorgesehen sind, die die Plausibilitätsprüfung wiederholt durchführen,
- wobei ein Zählmittel (15) einen Zählwert um einen vorgegebenen Wert in eine vorgegebene Richtung verändert, wenn sich bei der Plausibilitätsprüfung Unplausibilität ergibt, dagegen den Zählwert auf einen Ausgangszählwert setzt, wenn sich bei der Plausibilitätsprüfung Plausibilität ergibt, und
- sowie mit einem Mittel, das das Fehlersignal ausgibt, wenn der Zählwert einen vorgegebenen Fehler-Zählwert erreicht, der sich sich vom Ausgangs-Zählwert um mehr als den vorgegebenen Wert unterscheidet.

## Claims

1. Method for checking the serviceability of various sensors in a vehicle, of which at least one is a switch, having the following steps:
- carrying out a plausibility test which investigates whether a switch signal is plausible in comparison with other sensor signals, and
- outputting a defect signal when the check results in the signals which are subjected to the plausibility test being mutually implausible, and
- the defect signal being output when this test results in implausibility on fulfilment of a time condition after a switching process of a switch whose signal is subjected to a plausibility test,
characterised in that,
- the plausibility test is carried out repeatedly,
- a count value is varied by a predetermined value in a predetermined direction when the plausibility test results in implausibility,
- on the other hand, the count value is set to an initial count value when the plausibility test results in plausibility, and
- in that the defect signal is output when the count value reaches a predetermined defect count value which differs from the initial count value by more than the predetermined value.

2. Device for checking the serviceability of various sensors in a vehicle, of which sensors at least one is a switch,
- having a test means (10) for carrying out a plausibility test, which investigates whether a switch signal is plausible in comparison with other sensor signals, and which outputs a defect signal when the check results in the signals which are subjected to the plausibility test being mutually implausible, and
- having a time-condition means (10, 15) which tests for fulfilment of a time condition and outputs a defect signal when a plausibility test results in implausibility, with fulfilment of a time condition, after a switching process of a switch,
characterised in that,
- means are provided which carry out the plausibility test repeatedly,
- a counting means (15) varying a count value by a predetermined value in a predetermined direction when the plausibility test results in implausibility, the count value on the other hand being set to an initial count value when the plausibility test results in plausibility, and
- having a means which outputs the defect signal when the count value reaches a predetermined defect count value which differs from the initial count value by more than the predetermined value.

## Revendications

1. Procédé de vérification du fonctionnement de capteurs différents dans un véhicule dont au moins l'un est un commutateur, selon les étapes suivantes.
- on effectue une vérification de plausibilité en recherchant si un signal de commutateur est plausible par rapport aux autres signaux de capteur et,
- on met un signal de défaut si la vérification montre que les signaux soumis à la vérification de plausibilité ne sont pas plausibles entre eux,
- on émet le signal de défaut si une condition de temps étant satisfaite, après une opération de commutation d'un commutateur, on soumet le signal de ce commutateur à une vérification de plausibilité et si cette vérification indique une non -plausibilité,
procédé caractérisé en ce que :
- on répète la vérification de plausibilité,
- on change un état de comptage d'une valeur déterminée dans une direction prédéterminée si le contrôle de la plausibilité aboutit à une non-plausibilité.
- on met par exemple l'état de comptage à une valeur de comptage de sortie si la plausibilité apparait pour les deux vérifications de plausibilité et,
- on émet le signal de défaut lorsque l'état de comptage atteint un état de comptage de défaut prédéterminé qui diffère de plus d'une valeur déterminée de l'état de comptage de sortie.

2. Dispositif de vérification du fonctionnement de capteurs différents dans un véhicule, dont au moins l'un est un commutateur,
- avec au moins un moyen de vérification (10) pour exécuter une vérification de plausibilité au cours de laquelle on recherche la plausibilité d'un signal de commutateur par rapport aux autres signaux de capteur, moyen qui émet un signal de défaut si la vérification montre que les signaux soumis à la vérification de plausibilité ne sont pas plausibles entre eux,
- un moyen conditionné par le temps (10, 15), qui vérifie qu'une condition de tension est satisfaite et émet alors un signal de défaut, si, une condition de temps étant satisfaite, après une commutation d'un commutateur, il apparaît une non plausibilité par une vérification de plausibilité,
dispositif caractérisé par :
- des moyens vérifiant de manière répétée la plausibilité,
- un moyen de comptage (15) qui change une valeur de comptage d'une valeur prédéterminée dans une direction donnée en cas de non plausibilité lors d'un contrôle de plausibilité et par contre fait passer l'état de comptage à une valeur de comptage de sortie si la vérification de plausibilité aboutit à la plausibilité,
- ainsi qu'un moyen qui émet le signal de défaut lorsque la valeur de comptage atteint une valeur de comptage d'erreur, prédéterminée, qui diffère de plus d'une valeur prédéterminée de l'état de comptage de sortie.
